# EUROPÄISCHE PATENTSCHRIFT

(11) **EP 3 755 858 B1**
(45) Veröffentlichungstag und Bekanntmachung des Hinweises auf die Patenterteilung: **10.04.2024**
(21) Anmeldenummer: 19711807.8
(22) Anmeldetag: 20.02.2019
(51) Int. Cl.: E05D 3/02, E05D 7/04, E05D 7/10, E05D 15/50

(54) **SCHARNIER UND VERFAHREN ZUR EINSTELLUNG EINES SCHARNIERS**
HINGE AND METHOD FOR ADJUSTING A HINGE
CHARNIÈRE ET PROCÉDÉ POUR LE RÉGLAGE D'UNE CHARNIÈRE

(30) Priorität: 20.02.2018 DE 102018103741
(43) Veröffentlichungstag der Anmeldung: 30.12.2020
(73) Patentinhaber: EMKA Beschlagteile GmbH & Co. KG, 42551 Velbert (DE)
(72) Erfinder: WARDI, Florian, 42329 Wuppertal (DE)
(74) Vertreter: Feder Walter Ebert
(86) Internationale Anmeldenummer: PCT/DE2019/100161
(87) Internationale Veröffentlichungsnummer: WO 2019/161845

(56) Entgegenhaltungen:
- EP-A1- 0 698 712
- EP-A1- 3 147 438
- EP-A2- 2 754 813
- WO-A2-2005/052292
- FR-A1- 2 796 979
- US-A- 1 325 221

## Beschreibung

Die vorliegende Erfindung betrifft ein Scharnier mit einem ersten Scharnierelement zur Anordnung an einem Schließelement und einem zweiten Scharnierelement zur Anordnung an einer Zarge, die um eine Scharnierachse gelenkig miteinander verbunden sind. Einen weiteren Gegenstand der Erfindung bildet ein Verfahren zur Einstellung eines Scharniers mit einem ersten Scharnierelement zur Anordnung an einem Schließelement und einem zweiten Scharnierelement zur Anordnung an einer Zarge, die um eine Scharnierachse gelenkig miteinander verbunden sind.

Scharniere kommen bei verschließbar ausgestalteten Öffnungen, wie beispielsweise Türen, Luken und Fenstern, zum Einsatz. Dort ermöglichen sie eine gelenkige Anordnung von Schließelementen, wie beispielsweise Türflügeln, Lukenschotten, Klappen, Fensterflügeln oder Deckeln, an einer die Öffnung umgebenden Zarge. Dabei führt das Scharnier die Bewegung des Schließelements derart, dass sich das Schließelement in einfacher Weise in eine geöffnete Stellung zur Freigabe der Öffnung und in eine Schließstellung zum Verschließen der Öffnung überführen lässt.

Um diese gelenkige Anordnung des Schließelements an der Zarge zu ermöglichen, weisen Scharniere zwei Scharnierelemente auf. Ein erstes Scharnierelement wird an dem Schließelement und ein zweites Scharnierelement an der Zarge angeordnet. Beide Schließelemente sind um eine Scharnierachse gelenkig miteinander verbunden. Auf diese Weise verbindet das Scharnier die Zarge und das Schließelement miteinander und ermöglicht zugleich eine gelenkige Bewegung des Schließelements relativ zur Zarge.

Damit das Schließelement die Öffnung gleichmäßig verschließt und dabei auch zwischen der Zarge und dem Schließelement angeordnete Dichtungselemente, wie Dichtprofile oder Dichtwülste, zur Abdichtung komprimiert, ist häufig eine Ausrichtung des Scharniers erforderlich, um in der Praxis auftretende Fertigungstoleranzen, Verschleißeffekte und ähnliches auszugleichen. Ziel dieser Ausrichtung ist es, das Scharnier und damit die Scharnierachse derart zu positionieren, dass das Schließelement in der geschlossenen Stellung einen gleichmäßigen Abstand zu der Zarge aufweist und zugleich einen gleichmäßigen Anpressdruck auf die Dichtungselemente ausübt.

Typischerweise erfolgt diese Ausrichtung bei der Montage durch die Anordnung von Abstandsstücken, beispielsweise nach Art von Unterlegplättchen oder Ähnlichem, zwischen den Scharnierelementen und der Zarge und/oder dem Schließelement. Diese Ausrichtung erweist sich in der Praxis jedoch häufig als sehr aufwendig, da das jeweilige Scharnierelement zum Anbringen eines Abstandsstücks von der Zarge oder dem Schließelement gelöst und anschließend wieder befestigt werden muss. Die Abstandsstücke ermöglichen nur eine Anpassung in diskreten Schritten, welche von den Dicken der verfügbaren Abstandsstücke abhängen, wodurch ein gleichmäßiger Abstand und Anpressdruck nur eingeschränkt erzielt werden kann. Zudem sind nachträgliche Anpassungen der Ausrichtung des Scharniers, wie sie beispielsweise aufgrund von Verschleißeffekten, der Verwendung anderer Dichtungselemente oder einem Verziehen der Zarge und/oder des Schließelements erforderlich werden, nur eingeschränkt und unter einem sehr hohen Aufwand möglich. Denn auch in diesen Fällen lässt sich das Scharnier nur durch ein aufwendiges Lösen der Verbindung mit der Zarge oder dem

Schließelement einstellen.

Die US 1325221 A und die EP 3147438 A1 offenbaren einstellbare Scharniere.

Die **Aufgabe** der vorliegenden Erfindung liegt daher darin, ein Scharnier anzugeben, welches eine einfachere und präzisere Ausrichtung ermöglicht. Diese Aufgabe wird bei einem Scharnier der eingangs genannten Art durch die Merkmale des Anspruchs 1 **gelöst.**

Durch das Stellelement kann der Abstand der Scharnierachse zu einem der beiden Scharnierelemente und damit zu der Zarge und/oder dem Schließelement auf einfache Art und Weise eingestellt werden. Die Ausrichtung des Scharniers kann unabhängig von der Dicke verfügbarer Abstandsstücke stufenlos erfolgen. Ein Lösen des Scharnierelements von der Zarge und/oder dem Schließelement ist nicht erforderlich, gleichwohl auch möglich. Ein gleichmäßiger Abstand des Schließelements in der geschlossenen Stellung zu der Zarge und damit ein gleichmäßig ausgeübter Anpressdruck auf die Dichtungselemente kann durch Einstellen des Abstands der Scharnierachse auf einfache Weise mit hoher Präzision erreicht werden.

Bevorzugt ist das Stellelement quer zu dem Scharnierelement bewegbar.

Durch eine Bewegung des Stellelements quer zum Scharnierelement kann der Abstand der Scharnierachse auf besonders vorteilhafte Weise eingestellt werden.

Erfindungsgemäß ist die Scharnierachse an einem zwischen den beiden Scharnierelementen angeordneten Achsträger angeordnet. Durch einen Achsträger kann die Scharnierachse auf konstruktiv einfache Weise bewegbar zwischen den Scharnierelementen angeordnet werden. Der Achsträger kann auch einen Austausch der Scharnierachse ermöglichen.

In diesem Zusammenhang ist es besonders vorteilhaft, dass der Achsträger und die Scharnierachse über das Stellelement gemeinsam einstellbar sind. Es kann eine konstruktiv einfache kompakte Bauform erzielt werden. Der Achsträger kann als Trageelement für die Scharnierachse dienen.

Ferner ist eine Führung zur Führung der Stellbewegungen des Achsträgers erfindungsgemäß vorhanden.

Durch eine Führung kann der Achsträger auf baulich einfache Weise geführt werden. Das Spiel des Achsträgers quer zur Stellrichtung der Stellbewegungen kann durch die Führung vermindert, insbesondere unterdrückt, werden.

Erfindungsgemäß wird die Führung aus einem achsträgerseitigen Führungsbereich und einem scharnierelementseitigen Führungsbereich gebildet, die nach Art einer Gleitführung aneinander anliegen. Dabei können aneinander anliegende Flächen der beiden Führungsbereiche eine bis auf einen axialen Freiheitsgrad formschlüssige Führung ermöglichen. Die Führungsbereiche können komplementär zueinander ausgebildet sein. In besonders vorteilhafter Weise können die Führungsbereiche formschlüssig, insbesondere entlang mehrerer Achsen quer zur Stellrichtung der Stellbewegungen des Achsträgers, ausgebildet sein. Ein Austreten des Achsträgers aus der Führung kann auf einfache Art vermieden werden. Die Führungsbereiche können alternativ oder zusätzlich auch auf das Scharnier wirkende Scharnierkräfte übertragen, welche von außen, beispielsweise über das Schließelement, auf das Scharnier wirken. Eine Belastung des Stellelements mit diesen Scharnierkräften, insbesondere quer zu der Richtung der Stellbewegung des Stellelements und/oder des Achsträgers, kann vermieden und hierdurch die Gefahr von Beschädigungen des Stellelements verringert werden.

In Weiterbildung der Erfindung sind der Achsträger und das Scharnierelement nach Art von Steckverbindungselementen komplementär zueinander ausgeformt. Die komplementäre Ausformung kann eine einfache und zuverlässige Verbindung des Achsträgers mit dem Scharnierelement ermöglichen. Eine Führung der Stellbewegung kann auf konstruktiv einfache Weise durch die komplementäre Ausformung aneinander anliegender Bereiche der Streckverbindungselemente erfolgen. Der Achsträger kann, insbesondere gegenüberliegende, Seiten des Scharnierelements ganz oder teilweise umgreifen oder von dem Scharnierelement umgriffen werden.

Weiter vorteilhaft ist es, wenn der Achsträger einen Gelenkbolzen zur gelenkigen Anordnung eines Gelenkauges des anderen der beiden Scharnierelemente aufweist. Der Gelenkbolzen kann ein Lager zur Anordnung des Gelenkauges nach Art eines Drehgelenks bereitstellen. Er kann koaxial zu der Scharnierachse verlaufen. Durch ein den Gelenkbolzen ganz oder teilweise umgebenes Gelenkauge kann das Scharnierelement auf konstruktiv einfache Weise an dem Achsträger angeordnet werden.

In diesem Zusammenhang ist es besonders vorteilhaft, wenn das Gelenkauge des Scharnierelements eine Verriegelungsmechanik aufweist, über welche das Gelenkauge von dem Gelenkbolzen gelöst oder mit diesem verriegelt werden kann. Durch die Verriegelungsmechanik kann das Scharnierelement von den übrigen Elementen des Scharniers gelöst oder mit diesen verbunden werden. Im gelösten Zustand können die beiden Scharnierelemente voneinander getrennt werden. Die Verriegelungsmechanik kann quer zum Gelenkbolzen bewegbar sein und/oder den Gelenkbolzen zum Verriegeln des Gelenkauges hintergreifen, vorzugsweise auf der dem Gelenkauge abgewandten Seite. Dem Scharnier kann daher eine Doppelfunktion zukommen. Es kann sowohl als Gelenk zwischen dem Schließelement und der Zarge als auch als Verschluss zum Verriegeln des Schließelements an der Zarge genutzt werden. Insoweit kann es sich bei dem Scharnier um ein als Verschlussscharnier ausgebildetes Scharnier handeln. In diesem Fall ist es vorteilhaft, jeweils zwei Verschlussscharniere auf beiden Seiten des Schließelements anzuordnen, wie dies etwa in der DE 10 2017 129 427 beschrieben ist. Über eine Betätigungsvorrichtung kann die Verriegelungsmechanik zum Lösen oder Verriegeln des Gelenkauges betätigt werden.

Bevorzugt sind zwei Stellelemente vorgesehen und beidseitig des Gelenkbolzens angeordnet. Zwei Stellelemente erlauben eine Schrägstellung gegenüber dem Scharnierelement. Durch unterschiedlich eingestellte Abstände kann die Scharnierachse gegenüber dem Scharnierelement geneigt werden. Die einstellbare Neigung der Scharnierachse kann zum Ausgleich eines Verzugs der Zarge und/oder des Schließelements genutzt werden. Eine Anordnung der Stellelemente beidseitig des Gelenkbolzens erlaubt eine zuverlässige und gegen ungewollte Bewegungen stabile Einstellung des Abstandes der zum Gelenkbolzen koaxial verlaufenden Scharnierachse von dem Scharnierelement. Die beiden Stellelemente können den Gelenkbolzen nach Art einer Zweipunkt-Auflage entlang der Stellrichtung stützen.

Erfindungsgemäß wird vorgesehen, dass das Stellelement ein Gewinde zur Verbindung mit einem Gegengewinde des Scharnierelements und eine Nut zur drehbeweglichen, aber axial fixierten Anordnung an dem Achsträger umfasst. Das Gewinde des Stellelements kann als Außengewinde mit einem als Innengewinde ausgebildeten Gegengewinde des Scharnierelements oder als Innengewinde mit einem als Außengewinde ausgebildeten Gegengewinde des Scharnierelements zusammenwirken. Die Einstellung des Abstandes der Scharnierachse von dem Scharnierelement kann über eine Relativdrehung des Gewindes gegenüber dem Gegengewinde stufenlos erfolgen. Die Drehbewegung des Stellelements kann in eine lineare Stellbewegung des Achsträgers überführt werden. Das Stellelement kann schraubenförmig mit einem dem Gewinde diametral gegenüberliegenden Kopf ausgebildet sein. Vorzugsweise umfasst der Kopf einen Antriebsbereich, insbesondere in Form eines Innensechskants, Außensechskants, Innensechsrunds, Schlitzes oder Kreuzschlitzes, zum Antrieb des Stellelements durch ein entsprechend ausgebildetes Antriebsgerät, wie einen manuellen Schraubendreher oder einen Bohrschrauber. Durch die Nut kann das Stellelement in Umfangsrichtung frei drehbar am Achsträger gelagert werden.

Die Nut ist zwischen dem Gewinde und dem Kopf des Stellelements angeordnet. Sie kann nach Art einer Umfangsnut mit einem kleineren radialen Durchmesser als das Gewinde und/oder der Kopf des Stellelements ausgebildet sein.

Erfindungsgemäß umfasst der Achsträger eine Lageröffnung mit einem Lagerbereich zur Übertragung von Schub- und Zugkräften und einen größeren Einsteckbereich zum Einstecken des mindestens einen Stellelements. Der Lagerbereich kann einen Innendurchmesser aufweisen, welcher kleiner als der Außendurchmesser des Gewindes und/oder des Kopfes des Stellelements ist. Ein Austreten des Schießelements entlang der axialen Richtung aus dem Lagerbereich wird daher durch Formschluss verhindert. Der Lagerbereich ist derart ausgebildet, dass er die Nut des Stellelements, im Wesentlichen formschlüssig aufnimmt. Durch eine im Wesentlichen formschlüssige Lagerung des Stellelements kann dieses entlang seiner axialen Richtung fixiert werden. Die Schub- und Zugkräfte können auf einfache Weise zur Einstellung des Abstandes zum Scharnierelement von dem Stellelement auf den Achsträger übertragen werden. Der Einsteckbereich kann einen Innendurchmesser aufweisen, welcher größer als der Außendurchmesser des Gewindes und/oder des Kopfes des Stellelements ist. Das Stellelement kann mit dem kleineren gewindeseitigen und/oder kopfseitigen Ende voran in den größeren Einsteckbereich der Lageröffnung eingesteckt werden. Zur Überführung des Stellelements von dem Einsteckbereich in den Lagerbereich der Lageröffnung kann das Stellelement und/oder der Achsträger im Wesentlichen quer zur Stellrichtung bewegt werden. Die Bewegung des Stellelements kann bevorzugt erfolgen, wenn das Stellelement noch nicht an dem Scharnierelement angeordnet ist. Die Bewegung des Achsträgers kann bevorzugt erfolgen, wenn das Stellelement bereits an dem Scharnierelement angeordnet ist. Zur Überführung von dem Lagerbereich in den Einsteckbereich kann die Bewegung in umgekehrter Richtung erfolgen. Der Lagerbereich und der Einsteckbereich können zwei diametral gegenüberliegende Enden der Lageröffnung bilden.

Erfindungsgemäß bilden der Lagerbereich und der Einsteckbereich eine schlüssellochförmige Lageröffnung. Eine schlüssellochförmige Lageröffnung, bei welcher der Lagerbereich und der Einsteckbereich im Wesentlichen rund und durch ein Langloch miteinander verbunden sind, ermöglicht eine konstruktiv einfache Überführung des Stellelements zwischen dem Einsteckbereich und dem Lagerbereich. Alternativ jedoch nicht erfindungsgemäß können der Lagerbereich und der Einsteckbereich auch eine Lageröffnung anderer geometrischer Form bilden, beispielsweise eine dreieck-, trapez-, drachen- oder L-förmige Lageröffnung, insbesondere mit abgerundeten Eckbereichen.

Vorzugsweise sind die Lagerbereiche mindestens zweier Lageröffnungen einander zugewandt. Bei einem Scharnier mit mehreren Stellelementen können sich die Stellelemente durch die Anordnung der Lageröffnungen mit einander zugewandten Lagerbereichen gegenseitig gegen ein Austreten aus dem Lagerbereich sichern. Denn die Stellelemente müssten, um Austreten zu können, von dem Lagerbereich in den Einsteckbereich überführt werden. Durch die einander zugewandte Anordnung der Lagerbereiche müssten sich die Stellelemente dabei in entgegengesetzte Richtungen bewegen, was insbesondere bei am Scharnierelement angeordneten Stellelementen nicht möglich ist. Zudem kann auch eine die Stellelemente in die Einsteckbereiche überführende Bewegung des Achsträgers verhindert werden. Denn der Achsträger müsste gleichzeitig entlang zwei entgegengesetzter Richtungen bewegt werden.

Bei einem Verfahren der eingangs genannten Art wird zur Lös u n g der vorstehend genannten Aufgabe ein Verfahren gemäß Anspruch 8 vorgeschlagen. Es ergeben sich die bereits im Zusammenhang mit dem Scharnier erklärten Vorteile. Durch das Stellelement kann der Abstand der Scharnierachse zu einem der beiden Scharnierelemente und damit zu der Zarge und/oder dem Schließelement auf einfache Art und Weise eingestellt werden. Die Ausrichtung des Scharniers kann unabhängig von der Dicke verfügbarer Abstandsstücke stufenlos erfolgen. Ein Lösen des Scharnierelements von der Zarge und/oder dem Schließelement ist nicht erforderlich, gleichwohl auch möglich. Ein gleichmäßiger Abstand des Schließelements in der geschlossenen Stellung zu der Zarge und ein gleichmäßig ausgeübter Anpressdruck auf die Dichtungselemente können durch Einstellen des Abstands der Scharnierachse erzielt werden.

Die in Zusammenhang mit dem erfindungsgemäßen Scharnier beschriebenen Merkmale können auch bei dem Verfahren zur Anwendung kommen. Es ergeben sich die beschriebenen Vorteile.

Weitere Einzelheiten und Vorteile eines erfindungsgemäßen Scharniers sowie eines Verfahrens zur Einstellung des Scharniers sollen nachfolgend anhand zweier in den Figuren schematisch dargestellter Ausführungsbeispiele der Erfindung exemplarisch erläutert werden. Darin zeigen:
- Fig. 1: eine perspektivische Ansicht eines ersten Ausführungsbeispiels eines Scharniers mit von den Scharnierelementen beabstandeten Stellelementen,
- Fig. 2: eine weitere Ansicht des Scharniers gemäß Fig. 1 aus einer anderen Richtung betrachtet,
- Fig. 3: eine perspektivische Ansicht eines Scharnierelements gemäß Fig. 1,
- Fig. 4: eine perspektivische Ansicht eines Achsträgers gemäß Fig. 1,
- Fig. 5 und Fig. 6: Schnittansichten des Scharniers gemäß Fig. 1 zur Gegenüberstellung unterschiedlich eingestellter Abstände,
- Fig. 7: eine perspektivische Ansicht eines Scharnierelements gemäß Fig. 1,
- Fig. 8: eine perspektivische Ansicht eines zweiten Ausführungsbeispiels eines Scharniers mit einem beabstandeten dargestellten Scharnierelement,
- Fig. 9: eine Schnittansicht des Scharniers gemäß Fig. 8 und
- Fig. 10: eine Explosionsdarstellung des Scharnierelements, Achsträgers und der Stellelemente gemäß Fig. 8.

Scharniere 1 weisen zwei gegeneinander schwenkbeweglich angelenkte Scharnierelemente 2, 3 auf, welche ein Verschwenken eines Schließelements, wie beispielsweise eines Türflügels, Lukenschotts, Fensterflügels, Deckels oder einer Klappe, gegenüber einer Zarge ermöglichen. Hierzu wird ein Scharnierelement 2 an dem Schließelement und ein Scharnierelement 3 an der Zarge angeordnet. Eine von der Zarge umgebene Öffnung, bei welcher es sich beispielsweise um eine Tür, Luke oder ein Fenster handeln kann, lässt sich dabei auf einfache Weise verschließen oder freigeben.

Um ein gleichmäßiges Verschließen der Öffnung durch das Schließelement zu ermöglichen und dabei auch ein zwischen Zarge und Schließelement angeordnetes Dichtungselement, wie eine Dichtlippe oder Dichtwulst, zur Abdichtung zu komprimieren, muss das Scharnier 1 ausgerichtet werden. Eine einfache und präzise Ausrichtung ermöglicht das erfindungsgemäße Scharnier 1. Auf zwei mögliche Ausführungsbeispiele dieses Scharniers 1 soll nachfolgend anhand der Figuren näher eingegangen werden. Bei der Zarge muss es sich erfindungsgemäß nicht um ein separates Element handeln. Die Zarge kann auch von dem Rand einer die Öffnung umgebenden Wand oder Ähnlichem gebildet werden.

Dabei zeigen die Fig. 1 und Fig. 2 unterschiedliche perspektivische Ansichten eines ersten Ausführungsbeispiels des Scharniers 1. Das Scharnierelement 2 kann über Verbindungsmittel an seiner nicht dargestellten Unterseite an einem Schließelement angeordnet werden. Das Scharnierelement 3 wird an der nicht dargestellten Zarge der Öffnung angeordnet. Gleichwohl ist es auch möglich, eines der beiden oder beide Scharnierelemente 2, 3 auch teilweise oder ganz innerhalb des Schließelements bzw. der Zarge anzuordnen. Ebenso kann das Scharnierelement 2 an der Zarge und das Scharnierelement 3 an oder in dem Schließelement angeordnet werden.

Das kastenförmige Scharnierelement 2 und das längliche Scharnierelement 3 bestehen vorzugsweise aus spritzgussgeformtem Kunststoff, können aber auch metallene Elemente aufweisen, insbesondere im Bereich der Scharnierachse A oder vollständig aus Metall bestehen.

Das dargestellte Scharnier 1 ist nach Art eines Verschlussscharniers ausgebildet. Es weist eine an dem Scharnierelement 2 angeordnete Betätigungsvorrichtung 6 auf, deren Funktion noch näher beschrieben wird.

Die beiden Scharnierelemente 2, 3 sind über eine Scharnierachse A derart gelenkig miteinander verbunden, dass sie gegeneinander verschwenkt werden können. Die Scharnierachse A verläuft im Wesentlichen parallel zu der Ebene des nicht dargestellten Schließelements. Um den Abstand der Scharnierachse A gegenüber dem Scharnierelement 3 einzustellen, weist das dargestellte Scharnier 1 zwei Stellelemente 5 auf, wobei aber auch ein einziges Stellelement 5 zur erfindungsgemäßen Einstellung des Abstands der Scharnierachse A ausreichend wäre.

Die Stellelemente 5 sind zur Veranschaulichung in Fig. 1 und Fig. 2 gegenüber den Scharnierelementen 2, 3 beabstandet dargestellt. Im zusammengesetzten Zustand des Scharniers 1 sind die Stellelemente 5 jedoch in Lageröffnungen 4.1 eines zwischen den beiden Scharnierelementen 2, 3 angeordneten Achsträgers 4 eingesteckt. Dieser Achsträger 4 trägt die Scharnierachse A. Durch eine Veränderung des Abstandes des Achsträgers 4 gegenüber dem Scharnierelement 3 wird dabei auf konstruktiv einfache Weise zugleich der Abstand der Scharnierachse A gegenüber dem Scharnierelement 3 eingestellt.

Wie in Fig. 1 zu erkennen ist, weist das zylinderförmige Stellelement 5 ein Gewinde 5.1 auf, welches zur Verbindung des Stellelements 5 mit dem Scharnierelement 3 dient. Auf der dem Gewinde 5.1 diametral gegenüberliegenden Seite weist das Stellelement 5 einen Kopf 5.3 auf, welcher den Abschluss des Stellelements 5 bildet. Der Kopf 5.3 weist einen größeren Radius als das Gewinde 5.1 auf, kann aber auch radiusgleich mit dem Gewinde 5.1 ausgebildet sein. Zudem umfasst der Kopf 5.3 einen Antriebsbereich 5.4, welcher nach Art eines Innensechskants ausgebildet ist. Alternativ kann der Antriebsbereich 5.4 in Form eines Außensechskants, Innensechsrunds, Schlitzes oder Kreuzschlitzes ausgebildet sein. Über diesen Antriebsbereich 5.4 wird das Stellelement 5 mit einem nicht dargestellten Antriebsgerät, wie beispielsweise einem Schraubendreher oder einem Bohrschrauber, zum Antrieb der Stellbewegung angekuppelt. Das Stellelement 5 weist insgesamt eine im Wesentlichen schraubenförmige Geometrie auf.

Zur Anordnung an den Achsträger 4 weist das Stellelement 5 mit einer Nut 5.2 eine umfangsseitige Verjüngung auf. Die Nut 5.2 wird von dem Gewinde 5.1 und dem Kopf 5.3 begrenzt, kann gleichwohl aber auch einen Abstand zu diesen aufweisen. Die Nut 5.2 ermöglicht eine drehbewegliche, aber axial fixierte Anordnung an dem Achsträger 4. Hierzu ist die Nut 5.2 nach Art einer sprunghaft nach Innen zurückspringenden Radiusänderung ausgestaltet. Dies ermöglicht eine formschlüssige Lagerung der Nut 5.2 in der Lageröffnung 4.1. Dabei können Schub- und Zugkräfte von dem Stellelement 5 auf den Achsträger 4 zur Einstellung des Abstandes gegenüber dem Scharnierelement 3 übertragen werden.

Nachfolgend wird das in Fig. 1 dargestellte Scharnierelement 3 anhand der Darstellung in Fig. 3 näher beschrieben. Es weist eine barrenförmige Geometrie mit im Wesentlichen geringerer Höhe als Länge auf. Aus der dem Achsträger 4 zugewandten Seite 3.01 ragen zwei Vorsprünge 3.02 hervor. Diese tragen jeweils ein Gegengewinde 3.1, welches zur Verbindung des Stellelements 5 mit dessen Gewinde 5.1 zusammenwirkt. Das Gegengewinde 3.1 ist als Innengewinde einer Gewindebohrung ausgebildet.

Neben den Vorsprüngen 3.02 weist das Scharnierelement 3 jeweils eine Senkbohrung 3.5 auf, in welcher sich eine Verbindungausnehmung 3.2 befindet. Diese Verbindungsausnehmung 3.2 dient dabei der Anordnung des Scharnierelements 3 an der Zarge, wobei ein nicht dargestelltes Verbindungsmittel, wie beispielsweise eine Schraube oder ein Niet, durch die Verbindungausnehmung 3.2 durchgeführt wird. Das Scharnierelement 3 kann auf diese Weise direkt mit der Zarge verbunden oder zur Anordnung an der Zarge mit einem oder mehreren weiteren Elementen verbunden werden. Die Senkbohrung 3.5 sorgt dafür, dass das Verbindungsmittel nicht aus der Seite 3.01 des Scharnierelements 3 herausragt und die Stellbewegung des Achsträgers 4 nicht behindert.

Eine zwischen den Gegengewinden 3.1 angeordnete Ausnehmung 3.3 gestattet eine freie Drehbewegung des um die Scharnierachse A angeordneten Scharnierelements 2 im zusammengesetzten Zustand des Scharniers 1. Ein Kollidieren der um die Scharnierachse A des Achsträgers 4 angeordneten Bereiche des Scharnierelements 2 mit dem Scharnierelement 3 wird durch die Ausnehmung 3.3 vermieden. Dem Scharnierelement 2 wird selbst bei einem kleinen Abstand der Scharnierachse A gegenüber dem Scharnierelement 3 ausreichend Bewegungsraum bereitgestellt.

Das Scharnierelement 3 weist zudem einen Führungsbereich 3.4 zur Führung der Stellbewegung des Achsträgers 4 auf. Dieser wirkt mit einem Führungsbereich 4.4 des in Fig. 4 dargestellten Achsträgers 4 zusammen. Gemeinsam bilden beide Führungsbereiche 3.4, 4.4 eine Führung zur Führung der Stellbewegung des Achsträgers 4. Dazu liegen sie nach Art einer Gleitführung mit den Kontaktflächen 3.41, 4.41 aneinander an. Der zweigeteilte Führungsbereich 3.4 ist komplementär zum Führungsbereich 4.4 ausgebildet und nimmt diesen auf, was eine formschlüssige Führung der Bewegung des Achsträgers 4 ermöglicht. Quer zu dem Stellelement 5, d. h. im Wesentlichen parallel zur Seite 3.01, wirkende Scharnierkräfte werden durch die Führung 3.4, 4.4 von dem Achsträger 4 auf das Scharnierelement 3 übertragen. Eine verbindungstechnisch unvorteilhafte Beaufschlagung des Stellelements 5 mit diesen Scharnierkräften wird verhindert. Die Stellelemente 5 liegen insoweit außerhalb des Kraftflusses.

Das Scharnierelement 3 und der Achsträger 4 sind durch die Führung 3.4, 4.4 nach Art von zusammenwirkenden Steckverbindungselementen ausgebildet. Dabei umschließt der Achsträger 4 das Scharnierelement 3 teilweise mit dem Führungsbereich 4.4 entlang der in Fig. 5 dargestellten Schnittebene. Entlang der Längsrichtung des Scharnierelements 3, d. h. quer zur Schnittebene der Fig. 5, umgibt der Führungsbereich 3.4 hingegen den Führungsbereich 4.4 des Achsträgers 4 und nimmt ihn so auf.

In Fig. 4 ist der Achsträger 4 gemäß Fig. 1 näher dargestellt. Der Abstand des Achsträgers 4 von dem Scharnierelement 3 lässt sich über das Stellelement 5 zusammen mit dem Abstand der Scharnierachse A einstellen. Der hantelförmige Achsträger 4 weist einen koaxial zur Scharnierachse A angeordneten zylinderförmigen Gelenkbolzen 4.3 zur gelenkigen Anordnung des Scharnierelements 2 auf. Zudem weist der Achsträger 4 zwei entlang der Scharnierachse A gegenüberliegende Verbindungselemente 4.5 auf. Diese dienen ebenfalls zur Verbindung mit dem Scharnierelement 2 und greifen in die in Fig. 7 dargestellten Aufnahmen 2.5 des Scharnierelements ein.

Durchgriffe 4.2 machen die Verbindungsmittel zur Verbindung des Scharnierelements 3 über die Verbindungsausnehmungen 3.2 von außen zugänglich, ohne dass der Achsträger 4 hierzu entfernt werden müsste. Zu diesem Zwecke sind die Durchgriffe 4.2 derart an dem Achsträger 4 angeordnet, dass sie im zusammengesetzten Zustand des Scharniers 1 mit den Verbindungsausnehmungen 3.2 fluchten.

Die Lageröffnungen 4.1 sind beidseitig des Gelenkbolzens 4.3 angeordnet, wodurch eine beidseitige Anordnung der Stellelemente 5 erzielt wird. Die beiden Stellelemente 5 ermöglichen neben der Einstellung des Abstands der Scharnierachse A gegenüber dem Scharnierelement 3 auch ein Neigen der Scharnierachse A. Durch die einstellbare Schrägstellung der Scharnierachse A kann ein fertigungstoleranzbedingter oder nutzungsbedingter Verzug des Schließelements und/oder der Zarge ausgeglichen werden. Dabei werden mittels der Stellelemente 5 unterschiedliche Abstände zwischen der Scharnierachse A und dem Scharnierelement 3 eingestellt, wodurch sich eine Neigung der Scharnierachse A gegenüber dem Scharnierelement 3 ergibt.

Wie oben beschrieben, wird das Stellelement 5 in einer Lageröffnung 4.1 des Achsträgers 4 gelagert. Die Lageröffnung 4.1 weist einen Lagerbereich 4.11 und einen Einsteckbereich 4.12 auf. Im Vergleich zu dem Lagerbereich 4.11 ist der Einsteckbereich 4.12 größer dimensioniert. Dies ermöglicht es, das Stellelement 5 mit dem Gewinde 5.1 und/oder dem Kopf 5.3 voran in den Einsteckbereich 4.12 einzustecken. Der Innenradius des Einsteckbereichs 4.12 ist hierzu mindestens so groß, wie der Außendurchmesser des Gewindes 5.1 und/oder des Kopfes 5.3 des Stellelements 5.

Der Lagerbereich 4.11 weist hingegen einen Innendurchmesser unterhalb des Außendurchmessers des Gewindes 5.1 und/oder des Kopfes 5.3 des Stellelements 5 auf. Durch diesen kleineren Innendurchmesser des Lagerbereichs 4.11 wird verhindert, dass ein im Lagerbereich 4.11 gelagertes Stellelement 5 in axialer Richtung aus dem Lagerbereich 4.11 austreten kann. Eine axiale Beschränkung der Bewegungsfreiheit des Stellelements 5 wird erreicht. Der Radius des Lagerbereichs 4.11 entspricht im Wesentlichen dem Außendurchmesser der Nut 5.2 des Stellelements 5. Ebenso entspricht die axiale Abmessung des Lagerbereichs 4.11 im Wesentlichen der axialen Länge der Nut 5.2. Auf diese Weise kann die Nut 5.2 formschlüssig im Lagerbereich 4.11 gelagert werden. Die Schub- und Zugkräfte werden so von dem Stellelement 5 auf den Achsträger 4 zur Einstellung des Abstandes gegenüber dem Scharnierelement 3 übertragen.

Der Lagerbereich 4.11 und der Einsteckbereich 4.12 bilden eine schlüssellochförmige Lageröffnung 4.1, bei welcher die beiden im Wesentlichen kreisförmigen Bereiche 4.11 und 4.12 über ein zwischen den beiden Bereichen 4.11, 4.12 verlaufendes Langloch miteinander verbunden werden. Der kleinere Durchmesser dieses Langlochs entspricht dabei im Wesentlichen dem Innendurchmesser des Lagerbereichs 4.11.

Zur Aufnahme des Kopfes 5.3 des Stellelements 5 ist die Lageröffnung 4.1 in einer Senkbohrung 4.6 angeordnet. Dies erlaubt eine Lagerung des Stellelements 5 in der Lageröffnung 4.1 und vermeidet ein Herausstehen des Kopfes 5.3 aus der Oberseite des Achsträgers 4.

Die Lageröffnung 4.1 und der Führungsbereich 4.4 sind derart zueinander angeordnet, dass bei montiertem Scharnier 1, bei welchem der Führungsbereich 4.4 an dem Führungsbereich 3.4 anliegt, das über das Gegengewinde 3.1 festgelegte Stellelement 5 nicht von dem Lagerbereich 4.11 in den Einsteckbereich 4.12 überführt werden kann. Ein unbeabsichtigtes Heraustreten des Stellelements 5 aus der Lageröffnung 4.1 und damit ein Lösen des Achsträgers 4 von dem Stellelement 5 werden im montierten Zustand verhindert.

Bei der Montage des Scharniers 1 wird das Stellelement 5 zunächst in den Einsteckbereich 4.12 des Achsträgers 4 eingesteckt und zum Eingriff der Nut 5.2 in den Lagerbereich 4.11 quer zur Einsteckrichtung verschoben. Das im Achsträger 4 gelagerte Stellelement 5 wird anschließend mittels des Gewindes 5.1 und des Gegengewindes 3.1 mit dem Scharnierelement 3 verbunden. Alternativ wird zuerst ein Eingriff des Gewindes 5.1 und des Gegengewindes 3.1 hergestellt und anschießend der Achsträger 4 derart auf das Stellelement 5 gesteckt, dass das Stellelement 5 in den Einsteckbereich 4.12 eingesteckt wird. Hieran anschließend wird der Achsträger 4 zur Überführung des Stellelements 5 in den Lagerbereich 4.11 gegenüber dem Stellelement 5 und dem Scharnierelement 3 verschoben. Die zweite Alternative setzt voraus, dass der Achsträger 4 über das Stellelement 5 derart gegenüber dem Scharnierelement 3 beabstandet werden kann, dass die Führungsbereiche 3.4, 4.4 nicht mehr aneinander anliegen.

Die Fig. 5 und Fig. 6 zeigen Schnittansichten des Scharniers 1 gemäß Fig. 1 für unterschiedlich eingestellte Abstände der Scharnierachse A zu dem Scharnierelement 3. In Fig. 5 besteht ein kleinerer Abstand D1 zwischen dem Scharnierelement 3 und dem Achsträger 4. Die Führungsbereiche 3.4 und 4.4 liegen aneinander an. Der Vorsprung 3.02 bildet dabei einen Teil des Führungsbereichs 4.4 und verlängert diesen entlang der axialen Richtung des Stellelements 5. Quer zur Achse des Stellelements 5 wirkende Scharnierkräfte können vom Achsträger 4 auf das Scharnierelement 3 übertragen werden, ohne sich auf das Stellelement 5 auszuwirken.

Um den Abstand D1 zu verändern und damit auch den Abstand der an dem Achsträger 4 angeordneten Scharnierachse A gegenüber dem Scharnierelement 3 einzustellen, wird das Stellelement 5 um seine Längsachse gedreht. Durch das Zusammenwirken des Gewindes 5.1 und des Gegengewindes 3.1 wird diese Drehbewegung in eine axiale Längsbewegung des Stellelements 5 überführt. Eine durch die axiale Längsbewegung ausgeübte Schub- oder Zugkraft wird durch die oben beschriebene axiale Fixierung des Stellelements 5 auf den Achsträger 4 übertragen. Der Achsträger 4 wird durch die Schub- oder Zugkraft von dem Scharnierelement 3 weg oder auf dieses zu bewegt und dabei von der Führung 3.4, 4.4 geführt.

Der maximal erreichbare Abstand D2, welcher noch eine geführte Bewegung erlaubt, ist in Fig. 6 gezeigt. Die Kontaktflächen 3.41 und 4.41 der Führungsbereiche 3.4, 4.4 liegen im links dargestellten Bereich des Schnitts noch aneinander an, während die rechts dargestellten Teile der Führungsbereiche 3.4, 4.4. bereits nicht mehr aneinander anliegen.

Fig. 7 zeigt eine perspektivische Ansicht des schließelementseitigen Scharnierelements 2. Zu erkennen sind die schlitzförmigen Aufnahmen 2.5, in welche die Verbindungselemente 4.5 zur Verbindung des Achsträgers 4 mit dem Scharnierelement 2 eingreifen. Entlang der Scharnierachse A liegt zwischen diesen Aufnahmen 2.5 ein Gelenkauge 2.1 als Teil eines stabförmigen Vorsprungs 2.6. Dieses Gelenkauge 2.1 wird an dem Gelenkbolzen 4.3 des Achsträgers 4 angeordnet und ermöglicht die gelenkige Verbindung der beiden Scharnierelemente 2, 3 mittels des Achsträgers 4. Hierzu liegt der Gelenkbolzen 4.3 an der Innenfläche des Gelenkauges 2.1 an, was eine gelenkige Führung der Schwenkbewegung des Scharnierelements 2 gegenüber dem Achsträger 4 ermöglicht. Das Gelenkauge 2.1 ist nach Art einer einseitig umfangseitig offenen Durchgangsöffnung durch den Vorsprung 2.6 ausgebildet. Zur Anordnung an den Gelenkbolzen 4.3 kann das Gelenkauge 2.1 in Richtung des einseitig offenen Bereichs an den Gelenkbolzen 4.3 herangeführt werden. Alternativ kann das Gelenkauge 2.1 auch als eine umfangseitig geschlossene Durchgangsöffnung ausgebildet sein, wodurch ein umfangseitiger Formschluss des Gelenkbolzens 4.3 mit dem Gelenkauge 2.1 erzielt werden kann.

Ein einseitig offenes Gelenkauge 2.1 gestattet ein einfaches Lösen und Verriegeln des Gelenkauges 2.1 an dem Gelenkbolzen 4.3. Hierzu weist das Scharnierelement 2 eine Verriegelungsmechanik 2.3 auf, welche beispielsweise in Fig. 8 zu erkennen ist. Diese Verriegelungsmechanik 2.3 wird parallel zum Vorsprung 2.6 zum Verriegeln aus einer Ausnehmung 2.2 heraus und zum Lösen des Gelenkauges 2.1 von dem Gelenkbolzen 4.3 in die Ausnehmung 2.2 hinein bewegt. Im verriegelten Zustand schließt die Verriegelungsmechanik 2.3 das einseitig offene Gelenkauge 2.1 derart ab, dass das Gelenkauge 2.1 und die Verriegelungsmechanik 2.3 formschlüssig an dem Gelenkbolzen 4.3 anliegen. Im entriegelten Zustand ist die Verriegelungsmechanik 2.3 derart in die Ausnehmung 2.2 hinein bewegt, dass sie den an dem Gelenkauge 2.1 anliegenden Gelenkbolzen 4.3 freigibt. Die Verriegelungsmechanik 2.3 ist im entriegelten Zustand vorzugsweise vollständig in die Ausnehmung 2.2 zurückgezogen.

Zur Betätigung der Verriegelungsmechanik 2.3 dient die nach Art eines Handgriffes ausgebildete Betätigungsvorrichtung 6, welche in der Ausnehmung 2.4 des Scharnierelements 2 angeordnet ist.

Das mit einer Verriegelungsmechanik 2.3 ausgestattete Scharnier 1 kann neben der Funktion als Scharnier zugleich auch nach Art eines Verschlussscharniers zum Verschließen und/oder Verriegeln eingesetzt werden. Das Scharnier 1 lässt sich so als Ersatz oder Ergänzung eines Schlosses einsetzen. Kommen mehrere dieser Scharniere 1 an unterschiedlichen Stellen des Schließelements einer verschließbaren Öffnung zum Einsatz, so können diese die Wahl der Öffnungsrichtung des Schließelements ermöglichen. Das Gelenkauge 2.1 des Scharniers 1, um welches das Schließelement verschwenkt werden soll, kann dabei in einer mit dem Gelenkbolzen 4.3 verriegelten Stellung verbleiben, während die Gelenkaugen 2.1 der übrigen Scharniere 1 durch Bewegung der jeweiligen Verriegelungsmechaniken 2.3 von den ihnen zugeordneten Gelenkbolzen 4.3 gelöst werden. Das Schließelement kann dann um das noch verriegelte Scharnier 1 verschwenkt werden. Zum Verriegeln des Schließelements in seiner geschlossenen Stellung werden die jeweiligen Gelenkbolzen 4.3 und Gelenkaugen 2.1 der Scharniere 1 miteinander verriegelt. Auf diese Art kann eine besonders stabile Verriegelung des Schließelements erreicht werden.

Im Folgenden soll auf ein weiteres Ausführungsbeispiel eines erfindungsgemäßen Scharniers 1 eingegangen werden. Gleichwirkende Elemente sind dabei mit den gleichen Bezugszeichen, wie sie bereits bei der Beschreibung des ersten Ausführungsbeispiels verwendet wurden, bezeichnet. Der wesentliche Unterschied zu dem ersten Ausführungsbeispiel liegt in Ausgestaltungsdetails des Scharnierelements 3 und des Achsträgers 4. Im Folgenden wird daher lediglich auf die Unterschiede zu dem ersten Ausführungsbeispiel eingegangen, wobei die obenstehende Beschreibung insoweit auch für das zweite Ausführungsbeispiel gelten.

Fig. 8 zeigt das Scharnier 1 mit den beiden Scharnierelementen 2, 3, dem Achsträger 4 und der Betätigungsvorrichtung 6. Die Betätigungsvorrichtung 6 und das Scharnierelement 2 unterscheiden sich lediglich hinsichtlich ihrer Konturform von dem ersten Ausführungsbeispiel, ihre technische Funktion ist hiervon nicht betroffen. Der Achsträger 4 ist im Vergleich zum ersten Ausführungsbeispiel kantiger und weniger geschwungen ausgebildet, wodurch in platzsparender Weise eine geringere Breite quer zur Scharnierachse A erzielt wird. Das Scharnierelement 3 ist in Fig. 8 vom Achsträger 4 separiert dargestellt. Dies ist der Übersichtlichkeit geschuldet, da der Achsträger 4 im zusammengesetzten Zustand des Scharniers 1 das Scharnierelement 3 verdeckt.

Fig. 9 zeigt eine Schnittdarstellung des Scharniers in einem minimal eingestellten Abstand der Scharnierachse A von dem Scharnierelement 3. Die Stellbewegung des Achsträgers 4 wird durch die beiden aneinander anliegenden Führungsbereiche 3.4, 4.4 beidseitig sowohl in als auch quer zur Schnittrichtung geführt. Der Führungsbereich 4.4 des Achsträgers 4 umgreift beidseitig den Führungsbereich 3.4 des Scharnierelements 3. Hierbei liegt die nach innen gewandte Kontaktfläche 4.41 des Achsträgers 4 an der nach außen gewandten Kontaktfläche 3.41 des Scharnierelements 3 zur Führung der Stellbewegung an.

Wie in Fig. 10 zu erkennen ist, erstrecken sich die Führungsbereiche 3.4 und 4.4 neben den langen Seiten des Achsträgers 4 bzw. des Scharnierelements 3 auch entlang der jeweiligen kurzen Seiten. In konstruktiv einfache Weise bilden die innere Umfangsfläche des Achsträgers 4 und die äußere Umfangsfläche des Scharnierelements 3 die zur Führung der Stellbewegung aneinander anliegenden Kontaktflächen 3.41, 4.41. Der Achsträger 4 und das Scharnierelement 3 sind nach Art einer Steckverbindung komplementär zueinander ausgeformt, bei welcher der Achsträger 4 das balkenförmige Scharnierelement 3 umfangseitig umgibt.

Zur Lagerung der Stellelemente 5 weist der Achsträger 4 wiederum schlüssellochförmige Lageröffnungen 4.1 auf, welche in Senkbohrungen 4.6 angeordnet sind. Die beiden Lageröffnungen 4.1 sind derart zueinander ausgerichtet, dass die Lagerbereiche 4.11 der beiden Lageröffnungen 4.1 aufeinander zugewandt sind. Dadurch wird eine zusätzliche Sicherung der Stellelemente 5 gegen ein Heraustreten aus den Lageröffnungen 4.1 erreicht.

Da die Nuten 5.2 ein Heraustreten der Stellelemente 5 in axialer Richtung aus den Lagerbereichen 4.11 verhindern, müssten die Stellelemente 5 in die größeren Einsteckbereiche 4.12 überführt werden, um aus diesen austreten zu können. Aufgrund der zu den Gegengewinden 3.1 fluchtenden Anordnung der Lagerbereiche 4.11, kann ein mit den Gegengewinde 3.1 verbundenes Stellelement 5 jedoch nicht frei in den Einsteckbereich 4.12 überführt werden. Die einander zugewandten Lagerbereiche 4.11 der Lageröffnungen 4.1 verhindern darüber hinaus, dass der Achsträger 4 gegenüber den relativ zum Scharnierelement 3 festgelegten Stellelementen 5 derart verschoben wird, dass die Stellelemente 5 in die Einsteckbereiche 4.12 eintreten. Denn dazu müsste der Achsträger 4 für jedes der beiden Stellelemente 5 in eine andere Richtung entlang der Scharnierachse A bewegt werden. Eine solche Bewegung, welche einem Zusammendrücken des Achsträgers 4 entspricht, ist bei dem festen Achsträger 4 nicht möglich. Daher können die Stellelemente 5, ohne von dem Scharnierelement 3 gelöst zu werden, nicht aus der Lageröffnung 4.1 heraustreten.

Durch die Verwendung des vorstehend beschrieben Scharniers 1 und des Verfahrens zur Einstellungen des Scharniers 1 kann eine einfachere und präzisere Ausrichtung erreicht werden.

### Bezugszeichen:

- 1: Scharnier
- 2: Scharnierelement
- 2.1: Gelenkauge
- 2.2: Ausnehmung
- 2.3: Verriegelungsmechanik
- 2.4: Ausnehmung
- 2.5: Aufnahme
- 2.6: Vorsprung
- 3: Scharnierelement
- 3.01: Seite
- 3.02: Vorsprung
- 3.1: Gegengewinde
- 3.2: Verbindungsausnehmung
- 3.3: Ausnehmung
- 3.4: Führungsbereich
- 3.41: Kontaktfläche
- 3.5: Senkbohrung
- 4: Achsträger
- 4.1: Lageröffnung
- 4.11: Lagerbereich
- 4.12: Einsteckbereich
- 4.2: Durchgriff
- 4.3: Gelenkbolzen
- 4.4: Führungsbereich
- 4.41: Kontaktfläche
- 4.5: Verbindungselement
- 4.6: Senkbohrung
- 5: Stellelement
- 5.1: Gewinde
- 5.2: Nut
- 5.3: Kopf
- 5.4: Antriebsbereich
- 6: Betätigungsvorrichtung

- A: Scharnierachse
- D1: Abstand
- D2: Abstand

## Patentansprüche

1. Scharnier mit einem ersten Scharnierelement (2) zur Anordnung an einem Schließelement und einem zweiten Scharnierelement (3) zur Anordnung an einer Zarge, die um eine Scharnierachse (A) gelenkig miteinander verbunden sind,
mit mindestens einem Stellelement (5) zur Einstellung des Abstands der Scharnierachse (A) gegenüber mindestens einem der beiden Scharnierelemente (3), wobei die Scharnierachse (A) an einem zwischen den beiden Scharnierelementen (2, 3) angeordneten Achsträger (4) angeordnet ist, wobei das Stellelement (5) in Form eines zylindrischen Elements mit einem Gewinde (5.1) zur Verbindung mit einem Gegengewinde (3.1) des Scharnierelements (3) und einem dem Gewinde diametral gegenüberliegenden Kopf (5.3), der den Abschluss des Stellelements bildet, ausgebildet ist, wobei eine Führung (4.4, 3.4) zur Führung der Stellbewegungen des Achsträgers (4) vorgesehen ist, wobei die Führung (4.4, 3.4) aus einem achsträgerseitigen Führungsbereich (4.4) und einem scharnierelementseitigen Führungsbereich (3.4) gebildet wird, die nach Art einer Gleitführung aneinander anliegen,
**dadurch gekennzeichnet,**
**dass** der Achsträger (4) eine Lageröffnung (4.1 ) mit einem Lagerbereich (4.11 ) zur Übertragung von Schub- und Zugkräften und einen größeren Einsteckbereich (4.12) zum Einstecken des mindestens einen Stellelements (5) umfasst und der Lagerbereich (4.11) und der Einsteckbereich (4.12) eine schlüssellochförmige Lageröffnung (4.1) bilden, wobei das Stellelement (5) eine Nut (5.2) in Form einer umfangsseitigen Verjüngung zwischen dem Kopf und dem Gewinde zur drehbeweglichen, aber axial fixierten Anordnung an dem Achsträger (4) umfasst und wobei das Stellelement (5) über die Nut (5.2) formschlüssig in der Lageröffnung (4.1) gelagert ist, so dass Schub- und Zugkräfte von dem Stellelement (5) auf den Achsträger (4) zur Einstellung des Abstandes gegenüber dem Scharnierelement (3) übertragen werden können.

2. Scharnier nach Anspruch 1, **dadurch gekennzeichnet, dass** der Achsträger (4) und die Scharnierachse (A) über das Stellelement (5) gemeinsam einstellbar sind.

3. Scharnier nach einem der vorhergehenden Ansprüche, **dadurch gekennzeichnet, dass** der Achsträger (4) und das Scharnierelement (3) nach Art von Steckverbindungselementen komplementär zueinander ausgeformt sind.

4. Scharnier nach einem der vorhergehenden Ansprüche, **dadurch gekennzeichnet, dass** der Achsträger (4) einen Gelenkbolzen (4.3) zur gelenkigen Anordnung eines Gelenkauges (2.1) des anderen der beiden Scharnierelemente (2) aufweist.

5. Scharnier nach Anspruch 4, **dadurch gekennzeichnet, dass** das Gelenkauge (2.1) des Scharnierelements (2) eine Verriegelungsmechanik (2.3) aufweist, über welche das Gelenkauge (2.1) von dem Gelenkbolzen (4.3) gelöst oder mit diesem verriegelt werden kann.

6. Scharnier nach einem der Ansprüche 4 oder 5, **dadurch gekennzeichnet, dass** zwei Stellelemente (5) vorgesehen und beidseitig des Gelenkbolzens (4.3) angeordnet sind.

7. Scharnier nach einem der vorhergehenden Ansprüche, **dadurch gekennzeichnet, dass** die Lagerbereiche (4.11) mindestens zweier Lageröffnungen (4.1) einander zugewandt sind.

8. Verfahren zur Einstellung eines Scharniers (1) nach einem der vorhergehenden Ansprüche mit einem ersten Scharnierelement (2) zur Anordnung an einem Schließelement und einem zweiten Scharnierelement (3) zur Anordnung an einer Zarge, die um eine Scharnierachse (A) gelenkig miteinander verbunden sind,
**dadurch gekennzeichnet,**
**dass** über das mindestens eine Stellelement (5) der Abstand der Scharnierachse (A) gegenüber mindestens einem der beiden Scharnierelemente (3) eingestellt wird.

9. Verfahren nach Anspruch 8, **dadurch gekennzeichnet, dass** das Stellelement (5) in den Einsteckbereich (4.12) des Achsträgers (4) eingesteckt wird und der Achsträger (4) und das Stellelement (5) zum Eingreifen der Nut (5.2) in den Lagerbereich (4.11) quer zur Einsteckrichtung gegeneinander verschoben werden.

## Claims

1. Hinge with a first hinge element (2) for arrangement on a closing element and a second hinge element (3) for arrangement on a frame, which are connected to one another in an articulated manner about a hinge axis (A), with at least one actuating element (5) for adjusting the distance of the hinge axis (A) relative to at least one of the two hinge elements (3), wherein the hinge axis (A) is arranged on an axle support (4) arranged between the two hinge elements (2, 3), wherein the actuating element (5) is in the form of a cylindrical element with a thread (5.1) for connection to a counter-thread (3.1) of the hinge element (3) and a head (5.3) which is diametrically opposite the thread and forms the end of the actuating element, a guide (4.4, 3.4) being provided for guiding the adjusting movements of the axle support (4), the guide (4.4, 3.4) being formed from a guide region (4.4) on the axle support side and a guide region (3.4) on the hinge element side which bear against one another in the manner of a sliding guide,
**characterized in that**
the axle support (4) comprises a bearing opening (4.1) with a bearing region (4.11) for transmitting shear and tensile forces and a larger insertion region (4.12) for inserting the at least one actuating element (5), and the bearing region (4.11) and the insertion region (4.12) form a keyhole-shaped bearing opening (4.1), the actuating element (5) having a groove (5.2) in the form of a circumferential taper between the head and the thread for rotationally movable but axially fixed arrangement on the axle support (4) and wherein the actuating element (5) is positively mounted in the bearing opening (4.1) via the groove (5.2) so that shear and tensile forces can be transmitted from the actuating element (5) to the axle support (4) for adjusting the distance relative to the hinge element (3).

2. Hinge according to claim 1, **characterized in that** the axle support (4) and the hinge axis (A) are jointly adjustable via the actuating element (5).

3. Hinge according to one of the preceding claims, **characterized in that** the axle support (4) and the hinge element (3) are shaped complementarily to one another in the manner of plug-in connecting elements.

4. Hinge according to one of the preceding claims, **characterized in that** the axle support (4) has a hinge pin (4.3) for the articulated arrangement of a hinge eye (2.1) of the other of the two hinge elements (2).

5. Hinge according to claim 4, **characterized in that** the hinge eye (2.1) of the hinge element (2) has a locking mechanism (2.3) by means of which the hinge eye (2.1) can be released from or locked to the hinge pin (4.3).

6. Hinge according to one of the claims 4 or 5, **characterized in that** two actuating elements (5) are provided and arranged on both sides of the hinge pin (4.3).

7. Hinge according to one of the preceding claims, **characterized in that** the bearing regions (4.11) of at least two bearing openings (4.1) face one another.

8. Method for adjusting a hinge (1) according to one of the preceding claims, with a first hinge element (2) for arrangement on a closing element and a second hinge element (3) for arrangement on a frame, which are connected to one another in an articulated manner about a hinge axis (A), **characterized in**
**that** the distance between the hinge axis (A) and at least one of the two hinge elements (3) is adjusted by means of the at least one actuating element (5).

9. Method according to claim 8, **characterized in that** the the actuating element (5) is inserted into the insertion region (4.12) of the axle support (4) and the axle support (4) and the actuating element (5) are displaced relative to one another transversely to the insertion direction for engagement of the groove (5.2) in the bearing region (4.11).

## Revendications

1. Charnière comportant un premier élément de charnière (2) destiné à être agencé sur un élément de fermeture et un deuxième élément de charnière (3) destiné à être agencé sur un cadre, lesquels sont reliés l'un à l'autre de manière articulée autour d'un axe de charnière (A),
comportant au moins un élément de réglage (5) servant au réglage de la distance de l'axe de charnière (A) par rapport à au moins l'un des deux éléments de charnière (3), l'axe de charnière (A) étant agencé sur un support d'axe (4) agencé entre les deux éléments de charnière (2, 3), l'élément de réglage (5) étant réalisé sous la forme d'un élément cylindrique doté d'un filetage (5.1) servant à la liaison à un contre-filetage (3.1) de l'élément de charnière (3) et d'une tête (5.3) diamétralement opposée au filetage, laquelle tête forme la terminaison de l'élément de réglage, un guide (4.4, 3.4) étant prévu pour le guidage des mouvements de réglage du support d'axe (4), le guide (4.4, 3.4) étant formé à partir d'une région de guidage (4.4) côté support d'axe et d'une région de guidage (3.4) côté élément de charnière, lesquelles régions s'appuient l'une contre l'autre à la manière d'un guide coulissant,
**caractérisée en ce que**
le support d'axe (4) comprend une ouverture de support (4.1) dotée d'une région de support (4.11) pour la transmission de forces de cisaillement et de traction et une région d'enfichage (4.12) plus grande servant à l'enfichage de l'au moins un élément de réglage (5) et la région de support (4.11) et la région d'enfichage (4.12) forment une ouverture de support (4.1) en forme de trou de serrure, l'élément de réglage (5) comprenant une rainure (5.2) sous la forme d'un rétrécissement périphérique entre la tête et le filetage pour l'agencement mobile en rotation mais fixé axialement sur le support d'axe (4) et l'élément de réglage (5) étant supporté dans l'ouverture de support (4.1) avec complémentarité de formes par le biais de la rainure (5.2), de sorte que des forces de cisaillement et de traction puissent être transmises de l'élément de réglage (5) au support d'axe (4) pour le réglage de la distance par rapport à l'élément de charnière (3).

2. Charnière selon la revendication 1, **caractérisée en ce que** le support d'axe (4) et l'axe de charnière (A) sont réglables ensemble par le biais de l'élément de réglage (5).

3. Charnière selon l'une des revendications précédentes, **caractérisée en ce que** le support d'axe (4) et l'élément de charnière (3) sont formés de manière complémentaire l'un à l'autre à la manière d'éléments de liaison enfichable.

4. Charnière selon l'une des revendications précédentes, **caractérisée en ce que** le support d'axe (4) présente un boulon d'articulation (4.3) servant à l'agencement articulé d'un oeillet d'articulation (2.1) de l'autre des deux éléments de charnière (2).

5. Charnière selon la revendication 4, **caractérisée en ce que** l'œillet d'articulation (2.1) de l'élément de charnière (2) présente un mécanisme de verrouillage (2.3) par le biais duquel l'œillet d'articulation (2.1) peut être libéré du boulon d'articulation (4.3) ou verrouillé sur celui-ci.

6. Charnière selon l'une des revendications 4 ou 5, **caractérisée en ce que** deux éléments de réglage (5) sont prévus et sont agencés des deux côtés du boulon d'articulation (4.3).

7. Charnière selon l'une des revendications précédentes, **caractérisée en ce que** les régions de support (4.11) d'au moins deux ouvertures de support (4.1) sont tournées les unes vers les autres.

8. Procédé pour le réglage d'une charnière (1) selon l'une des revendications précédentes comportant un premier élément de charnière (2) destiné à être agencé sur un élément de fermeture et un deuxième élément de charnière (3) destiné à être agencé sur un cadre, lesquels sont reliés l'un à l'autre de manière articulée autour d'un axe de charnière (A),
**caractérisé en ce que**
la distance de l'axe de charnière (A) par rapport à au moins l'un des deux éléments de charnière (3) est réglée par le biais de l'au moins un élément de réglage (5).

9. Procédé selon la revendication 8, **caractérisé en ce que** l'élément de réglage (5) est enfiché dans la région d'enfichage (4.12) du support d'axe (4) et le support d'axe (4) et l'élément de réglage (5) sont déplacés mutuellement transversalement à la direction d'enfichage pour l'entrée en prise de la rainure (5.2) dans la région de support (4.11).
